# EUROPÄISCHE PATENTSCHRIFT

(11) **EP 2 321 462 B1**
(45) Veröffentlichungstag und Bekanntmachung des Hinweises auf die Patenterteilung: **03.05.2017**
(21) Anmeldenummer: 09760714.7
(22) Anmeldetag: 29.10.2009
(51) Int. Cl.: E01C 19/48

(54) **GLEITSCHALUNGSFERTIGER**
SLIPFORM PAVER
FINISSEUR À COFFRAGE GLISSANT

(30) Priorität: 04.09.2009 DE 102009040079
(43) Veröffentlichungstag der Anmeldung: 18.05.2011
(73) Patentinhaber: Wirtgen GmbH, 53578 Windhagen (DE)
(72) Erfinder: AESCHLIMAN, Werner, 2280 Grobbendonk (BE); SCHUG, Ralf, 56593 Bürdenbach (DE); BARIMANI, Cyrus, 53639 Königswinter (DE); HÄHN, Günter, 53639 Königswinter (DE)
(74) Vertreter: Oppermann, Frank
(86) Internationale Anmeldenummer: PCT/EP2009/007730
(87) Internationale Veröffentlichungsnummer: WO 2011/026504

(56) Entgegenhaltungen:
- EP-A1- 2 048 284
- DE-A1- 19 644 397
- GB-A- 2 331 064
- US-A- 5 350 250
- US-A1- 2003 113 165
- US-B1- 6 540 435

## Beschreibung

Die Erfindung betrifft einen Gleitschalungsfertiger mit einem Fahrwerk, das einen in der Höhe verstellbaren Maschinenrahmen trägt, wobei der Maschinenrahmen eine Montageeinheit zur Befestigung einer Vorrichtung zum Formen von fließfähigem Material aufweist. Darüber hinaus betrifft die Erfindung eine Vorrichtung zum Formen von fließfähigem Material für einen Gleitschalungsfertiger und einen Gleitschalungsfertiger mit einer Vorrichtung zum Formen von fließfähigem Material.

Gleitschalungsfertiger sind zur kontinuierlichen Herstellung von Bauteilen aus einem fließfähigem Material bekannt. Mit den bekannten Gleichschalungsfertigern können beispielsweise Straßendecken, Leitwände oder Wasserrinnen aus Beton hergestellt werden. Die bekannten Gleitschalungsfertiger verfügen über eine Vorrichtung, in der das fließfähige Material in die gewünschte Form gebracht wird. Eine derartige Vorrichtung zum Formen des fließfähigen Materials wird auch als Betonmulde bezeichnet. Zur Herstellung von Bauteilen mit unterschiedlichem Querschnitt müssen die Betonmulden ausgewechselt werden. Daher verfügen die bekannten Gleitschalungsfertiger über eine Montageeinheit, an der Betonmulden unterschiedlicher Ausbildung befestigt werden können.

Die DE-A-196 44 397 beschreibt einen Gleitschalungsfertiger mit einer auswechselbaren Betonmulde. An dem Maschinenrahmen des Gleitschalungsfertigers ist eine höhenverstellbare und quer zur Arbeitsrichtung verfahrbare Montageeinheit vorgesehen, an der eine entsprechende Montageeinheit befestigt werden kann, die an der Betonmulde vorgesehen ist. Die Montageeinheit des Gleitschalungsfertigers weist paarweise angeordnete und gegensinnig verdrehbare Halteklauen auf, während die Montageeinheit der Betonmulde parallel zueinander angeordnete Haltestangen aufweist. Zur Aufnahme der Betonmulde wird die Montageeinheit des Gleitschalungsfertigers über die Montageeinheit der Betonmulde positioniert. Daraufhin wird die Montageeinheit des Gleitschalungsfertigers abgesenkt. Dann werden die Halteklauen mittels Kolben-/Zylinderanordnungen verschwenkt, so dass sie die Haltestangen umgreifen.

Zum einen erweist sich als nachteilig, dass die verschwenkbaren Halteklauen nicht nur das gesamte Gewicht der Betonmulde aufnehmen müssen, sondern auch alle Reaktionskräfte, die sich aus der Anwendung ergeben. Daher müssen die Kolben-/Zylinderanordnungen dauerhaft mit Druck beaufschlagt sein. Ansonsten könnten sich die Halteklauen unter den Belastungen aus der Verriegelungsstellung in die Öffnungsstellung verschwenken. Zum anderen ist nachteilig, dass die Montageeinheit des Gleitschalungsfertigers exakt über der Montageeinheit der Betonmulde positioniert werden muss, um mit den Halteklauen die Haltestangen umgreifen zu können. Dabei ist auch nachteilig, dass nach exakter Ausrichtung der Betonmulde die letzte Zustellbewegung vor dem Verriegeln von oben nach unten erfolgt. Bei einer Fehlbedienung kann daher ein großer Teil des Maschinengewichts auf der Betonmulde bzw. der Wechselvorrichtung ruhen, was zu Beschädigungen derselben führen kann.

In der Praxis hat sich gezeigt, dass die Wechselvorrichtung während des Betriebs des Gleitschalungsfertigers nicht nur die Gewichtskraft der Betonmulde aufnehmen muss, sondern auch in entgegengesetzter Richtung belastet wird. Dies ist beispielsweise dann der Fall, wenn die Betonmulde zur Veränderung der Höhe des herzustellenden Bauteils während des Vorschubs des Gleitschalungsfertigers abgesenkt wird. Dann muss die Wechselvorrichtung die von dem Beton auf die Mulde wirkenden Kräfte aufnehmen. Dafür ist aber die Wechselvorrichtung mit den verschwenkbaren Halteklauen nicht optimal ausgelegt, weil alle Kräfte, unabhängig ihres Ursprungs und ihrer Richtung, allein von den gelenkig verbundenen Halteklauen aufgenommen werden müssen.

Aus der EP-A-2 048 284 ist ein Gleitschalungsfertiger mit den Merkmalen des Oberbegriffs des Anspruchs 1 mit einer Wechselvorrichtung bekannt, bei dem zwei übereinander angeordnete Stangen der Betonmulde in zwei übereinander angeordnete klauenförmige Befestigungselemente eingehängt werden, die fest mit dem Maschinenrahmen des Gleitschalungsfertigers verbunden sind. Zur Verriegelung der Haltestangen in den Befestigungselementen dient eine verschwenkbare Halteklaue, die in der Verriegelungsstellung eine der beiden Haltestangen übergreift. Auch bei dieser Wechselvorrichtung erweist sich als nachteilig, dass die größten entgegen der Gewichtskraft wirkenden Kräfte von der verschwenkbaren Halteklaue aufgenommen werden müssen. Darüber hinaus erfordert das Auswechseln der Betonmulde wieder eine exakte Ausrichtung von Befestigungselementen und Haltestangen. Dabei kommt erschwerend hinzu, dass die Befestigungselemente an der Montageeinheit des Gleitschalungsfertigers von unten an die Haltestangen der Montageeinheit der Betonmulde herangefahren werden müssen. Dies setzt vor dem Verriegeln eine Zustellbewegung unterhalb der Haltestangen seitlich gegen die Betonmulde voraus, was zur Folge haben kann, dass die Betonmulde, die immer höher und länger als breit ist, zum Umstürzen gebracht werden kann.

Die US 2003/0113165 A1 beschreibt eine von Hand zu betätigende Vorrichtung zur kontinuierlichen Herstellung von Bauteilen aus einem fließfähigen Material. Die bekannte Vorrichtung verfügt über ein von Hand zu verfahrendes und von Hand in der Höhe zu verstellendes Gestell, das eine Schütte trägt. An der Schütte ist mittels Schrauben und Muttern eine U-förmige Mulde befestigt, die dem Formen des kontinuierlich ausgebrachten Materials dient. Die Befestigung der U-förmigen Mulde an der Schütte erlaubt zwar grundsätzlich den Austausch derselben, die relativ aufwändige Befestigung der Mulde an der Schütte mittels Schrauben und Muttern kann aber nur von Hand vorgenommen werden. Dies ist bei einem von Hand zu betätigenden Gerät allerdings grundsätzlich nicht von Nachteil.

Aus der GB 2 331 064 A ist ein Wechselsystem für einen Bagger bekannt, bei dem der Arm des Baggers über klauenförmige Befestigungselemente und die Baggerschaufel über zylindrische Halteelemente verfügt.

Der Erfindung liegt die Aufgabe zu Grunde, einen Gleitschalungsfertiger zu schaffen, an dem eine Vorrichtung zum Formen eines fließfähigen Materials einfach und sicher befestigt werden kann. Darüber hinaus ist eine Aufgabe der Erfindung, eine Vorrichtung zum Formen von fließfähigem Material für einen Gleitschalungsfertiger zu schaffen, die einfach und sicher an dem Gleitschalungsfertiger befestigt werden kann.

Die Lösung dieser Aufgaben erfolgt erfindungsgemäß mit den Merkmalen des Patentsanspruchs 1. Vorteilhafte Ausführungsformen der Erfindung sind Gegenstände der Unteransprüche.

Der erfindungsgemäße Gleitschalungsfertiger zeichnet sich dadurch aus, dass die Montageeinheit zur Befestigung der Vorrichtung zum Formen von fließfähigem Material mindestens zwei klauenförmige Befestigungselemente umfasst, die unbeweglich derart an der Montageeinheit angeordnet sind, dass sie in die gleiche Richtung geöffnet sind. Den mindestens zwei unbeweglichen, klauenförmigen Befestigungselementen der Montageeinheit des Gleitschalungsfertigers sind mindestens zwei im Wesentlichen zylindrische Halteelemente zugeordnet, die an der Montageeinheit der Vorrichtung zum Formen des fließfähigen Materials angeordnet sind. Die mindestens zwei klauenförmigen Befestigungselemente bzw. die im Wesentlichen zylindrischen Halteelemente können in einer gemeinsamen horizontalen Ebene angeordnet sein. Es ist aber auch möglich, die klauenförmigen bzw. im Wesentlichen zylindrischen Befestigungs- bzw. Halteelemente in der Höhe versetzt zueinander anzuordnen. Beispielsweise können die vorderen Befestigungselemente höher als die hinteren Befestigungselemente angeordnet sein, ohne dass das Heranfahren der Montageeinheit des Gleitschalungsfertigers von hinten an die Montageeinheit der Vorrichtung zum Formen von fließfähigem Material beeinträchtigt wird.

Die klauenförmigen Befestigungselemente des Gleitschalungsfertigers, die in die gleiche Richtung geöffnet sind, nehmen die Halteelemente der Vorrichtung zum Formen des fließfähigen Materials auf. Die horizontale Anordnung der Befestigungselemente und Halteelemente macht es möglich, die Vorrichtung zum Formen des fließfähigen Materials dann aufzunehmen, wenn die Montageeinheit des Gleitschalungsfertigers von hinten an die Montageeinheit der Vorrichtung zum Formen herangefahren wird. Daher ist es nicht erforderlich, die Montageeinheit des Gleitschalungsfertigers exakt oberhalb der Montageeinheit der Vorrichtung zum Formen zu positionieren. Auch kann die Betonmulde, die immer höher und länger als breit ist, nicht umgeworfen werden, wenn die Montageeinheit des Gleitschalungsfertigers von hinten an die Montageeinheit der Vorrichtung zum Formen herangefahren wird. Bei einer Fehlbedienung wird die Betonmulde lediglich nach vorne geschoben, ohne jedoch umstürzen zu können.

Darüber hinaus ist von Vorteil, dass die unbeweglichen Befestigungselemente des Gleitschalungsfertigers sowohl die Gewichtskraft der Vorrichtung zum Formen als auch eine dazu in entgegengesetzter Richtung wirkende Kraft, aber auch andere sich aus der Anwendung ergebende Reaktionskräfte aufnehmen können, ohne dass es erforderlich wäre, hydraulische oder pneumatische Zylinderanordnungen mit Druck zu beaufschlagen. Die Vorrichtung zum Formen hängt damit sicher an dem Maschinenrahmen des Gleitschalungsfertigers. Folglich ist eine weitere Verriegelung grundsätzlich nicht erforderlich. Wenn jedoch eine Verriegelung vorgesehen sein sollte, erfolgt die Verrieglung unabhängig von der Kraftübertragung. Diese Differentialbauweise ist insofern vorteilhaft, als die für die Kraftübertragung und die Verriegelung erforderlichen Komponenten unabhängig voneinander für die jeweils wirkenden Kräfte ausgelegt werden können. Dabei ist entscheidend, dass große Kräfte nur für die Kraftübertragung, bei der aber eine Verrieglung nicht beteiligt ist, auftreten können. Eine mögliche Verriegelung hingegen braucht jedoch, wenn überhaupt, nur geringe Kräfte aufzunehmen.

Eine alternative Ausführungsform sieht die Anordnung von im Wesentlichen zylindrischen Halteelementen an der Montageeinheit des Gleitschalungsfertiger und von klauenförmigen Befestigungselementen an der Montageeinheit der Vorrichtung zum Formen von fließfähigem Material vor. Wenn also nachfolgend die klauenförmigen Elemente der Montageeinheit des Gleitschalungsfertigers und die im Wesentlichen zylindrischen Elemente der Montageeinheit der Vorrichtung zum Formen von fließfähigem Material zugeordnet werden, ist darunter immer auch die umgekehrte Anordnung zu verstehen, bei der die klauenförmigen Elemente an der Vorrichtung zum Formen von fließfähigem Material und die im Wesentlichen zylindrischen Elemente an dem Gleitschalungsfertiger vorgesehen sind.

Wenn von im Wesentlichen zylindrischen Halteelementen die Rede ist, werden darunter nicht nur Halteelemente verstanden, die einen kreisförmigen Querschnitt haben. Vielmehr kann der Querschnitt der Halteelemente auch von der Kreisform abweichen. Allein entscheidend ist, dass die Halteelemente von den klauenförmigen Befestigungselementen aufgenommen und gehalten werden können. Für den Fachmann ist selbstverständlich, dass auch jede andere Querschnittsform möglich ist, solange die klauenförmigen Befestigungselemente die Halteelemente greifen können.

Bei einer bevorzugten Ausführungsform sind die klauenförmigen Befestigungselemente derart an der Montageeinheit des Gleitschalungsfertigers angeordnet, dass sie in Arbeitsrichtung des Gleitschalungsfertigers geöffnet sind. Da beim Vorschub des Gleitschalungsfertigers von der Vorrichtung zum Formen eine Kraft aufgebracht wird, die entgegen der Vorschubrichtung wirkt, werden die Halteelemente der Vorrichtung zum Formen an den klauenförmigen Befestigungselementen des Gleitschalungsfertigers gehalten. In einer nicht beanspruchten Ausführungsform ist es aber auch möglich, die klauenförmigen Befestigungselemente derart anzuordnen, dass sie entgegen der Arbeitsrichtung geöffnet sind. Dann ist es aber zwingend erforderlich, die Halteelemente in den Befestigungselementen zu verriegeln.

Die klauenförmigen Befestigungselemente weisen vorzugsweise einen im Wesentlichen hohlzylindrischen Aufnahmebereich zur Aufnahme der im Wesentlichen zylindrischen Halteelemente der Montageeinheit der Vorrichtung zum Formen von fließfähigem Material auf, wobei die klauenförmigen Befestigungselemente derart an der Montageeinheit angeordnet sind, dass die durch den im Wesentlichen hohlzylindrischen Aufnahmebereich verlaufende Achse sich quer zur Arbeitsrichtung des Gleitschalungsfertigers erstreckt.

Die klauenförmigen Befestigungselemente oder die im Wesentlichen zylindrischen Halteelemente sind vorzugsweise an der Unterseite der Montageeinheit des Gleitschalungsfertigers angeordnet. Dadurch ist es möglich, die Vorrichtung zum Formen an der Unterseite der Montageeinheit aufzuhängen.

Eine besonders bevorzugte Ausführungsform sieht vor, dass zwei in Arbeitsrichtung vordere und zwei in Arbeitsrichtung hintere klauenförmige Befestigungselemente vorgesehen sind, wobei vorzugsweise das erste vordere Befestigungselement und das erste hintere Befestigungselement in Arbeitsrichtung auf einer Längsachse hintereinander angeordnet sind und das zweite vordere Befestigungselement und das zweite hintere Befestigungselement ebenfalls in Arbeitsrichtung auf einer Längsachse angeordnet sind. Mit dieser Anordnung der Befestigungselemente können sicher Längs- und Querkräfte aufgenommen werden. Auch ist es möglich, die Montageeinheit der Vorrichtung zum Formen leicht mit der Montageeinheit des Gleitschalungsfertigers aufzunehmen. Es ist aber auch möglich, dass die vorderen und hinteren Halteelemente jeweils versetzt zueinander angeordnet sind.

Eine alternative Ausführungsform sieht nicht zwei in Arbeitsrichtung vordere und zwei in Arbeitsrichtung hintere Befestigungselemente, sondern ein in Arbeitsrichtung hinteres und zwei in Arbeitsrichtung vordere klauenförmige Befestigungselemente vor, wobei das hintere Befestigungselement mittig und die beiden vorderen Befestigungselemente auf beiden Seiten des hinteren Befestigungselements angeordnet sind. Es ist aber auch möglich, das vordere Befestigungselement mittig und die hinteren Befestigungselemente seitlich anzuordnen.

Die klauenförmigen Befestigungselemente, die in die gleiche Richtung geöffnet sind, können in der Art eines Hakens derart ausgebildet sein, dass die Halteelemente in horizontaler Richtung gegen Herausrutschen gesichert sind. Vorzugsweise weisen die klauenförmigen Befestigungselemente muldenförmige Vertiefungen zur Aufnahme der Halteelemente auf. Derartige muldenförmige Vertiefungen können grundsätzlich an allen oder nur einzelnen klauenförmigen Befestigungselementen vorgesehen sein.

Bei einer bevorzugten Ausführungsform sind muldenförmige Vertiefungen nur entweder an einem vorderen oder einem hinteren klauenförmigen Befestigungselement vorgesehen. Damit kann mit dem vorderen bzw. hinteren Befestigungselement eine Art Festlager und mit dem hinteren bzw. vorderen Befestigungselement eine Art Loslager geschaffen werden. Dies hat den Vorteil, dass Fertigungstoleranzen ausgeglichen werden.

Eine weitere besonders bevorzugte Ausführungsform sieht eine Verriegelungsvorrichtung zum Verriegeln der Halteelemente der Vorrichtung zum Formen in den Befestigungselementen des Gleitschalungsfertigers vor. Diese Verriegelungsvorrichtung nimmt aber weder die Gewichtskraft der Vorrichtung zum Formen noch eine dazu in entgegengesetzter Richtung wirkende Kraft oder weitere bei der Anwendung in unterschiedlichen Richtungen auftretende Reaktionskräfte auf. Da die klauenförmigen Befestigungselemente in Arbeitsrichtung geöffnet sind, braucht die Verriegelungsvorrichtung die Halteelemente nur daran zu hindern, aus den Befestigungselementen herauszurutschen, wenn die Vorrichtung zum Formen angehoben wird. Dies kann aber nur dann der Fall sein, wenn die Maschine extrem stark nach vorne geneigt wird, so dass die Halteelemente aus den muldenförmigen Vertiefungen der klauenförmigen Befestigungselemente herausrutschen könnten. Beim Vorschub des Gleitschalungsfertigers hingegen werden die Halteelemente in die klauenförmigen Befestigungselemente gedrückt, so dass die Verrieglungsvorrichtung lastfrei ist.

Die Verriegelungsvorrichtung, die im Wesentlichen nur Kräfte in horizontaler Richtung aufzunehmen hat, kann unterschiedlich ausgebildet sein. Bei einer bevorzugten Ausführungsform weist die Verriegelungsvorrichtung mindestens ein Verriegelungselement auf, dass zwischen einer ersten Position, in der die klauenförmigen Befestigungselemente auf die Halteelemente aufgeschoben werden können und einer zweiten Position bewegt werden kann, in der die Halteelemente in den klauenförmigen Befestigungselementen gesichert sind. Das mindestens eine Verriegelungselement des Gleitschalungsfertigers wirkt mit mindestens einem Anschlagelement zusammen, das an der Vorrichtung zum Formen vorgesehen ist. Das Anschlagelement der Vorrichtung zum Formen weist eine Anschlagfläche auf, die vorzugsweise in die Richtung gerichtet ist, in der die Befestigungselemente des Gleitschalungsfertigers geöffnet sind. Die Anschlagfläche des Anschlagelements kann in einer vertikalen Ebene liegen oder gegenüber der horizontalen Ebene schräg gestellt sein. Eine Schrägstellung der Anschlagsfläche hat den Vorteil, dass das Verriegelungselement der Verriegelungsvorrichtung in einer gegenüber der Horizontalen schräg verlaufenden Richtung verfahren werden kann, um auf die Anschlagfläche zu und von der Anschlagfläche weg bewegt werden zu können. Dadurch ist es möglich, die Mittel zum Bewegen des Verriegelungselements derart anzuordnen, dass sie den Bewegungsspielraum der Montageeinheit des Gleitschalungsfertigers möglichst wenig einschränken.

Die Verriegelungsvorrichtung weist vorzugsweise mindestens eine Kolben-/Zylinderanordnung auf, an deren Kolben das Verriegelungselement befestigt ist.

Bei einer bevorzugen Ausführungsform weist das Verriegelungselement des Gleitschalungsfertigers einen kegelstumpfförmigen Abschnitt auf, während die Anlagefläche des Anschlagselements der Vorrichtung zum Formen eine konische Ausnehmung aufweist, in der sich das Verriegelungselement des Gleitschalungsfertigers beim Aufnehmen der Vorrichtung zum Formen zentrieren kann.

Die im Wesentlichen zylindrischen Halteelemente an der Montageeinheit der Vorrichtung zum Formen sind derart angeordnet, dass sie in die zugeordneten Befestigungselemente der Montageeinheit des Gleitschalungsfertigers eingreifen können. Die im Wesentlichen zylindrischen Halteelemente können von den klauenförmigen Befestigungselementen umgriffen werden. Sie sind derart angeordnet, dass deren Achsen im Wesentlichen parallel zueinander und quer zur Arbeitsrichtung der Betonmulde verlaufen. Damit sind die im Wesentlichen zylindrischen Halteelemente quer zu der Richtung ausgerichtet, in der die größten Kräfte wirken. Die Verbindung zwischen den klauenförmigen Befestigungselementen und den Halteelementen ist eine rein formschlüssige Verbindung. Ein Kraftschluss ist nicht erforderlich.

Eine alternative Ausführungsform sieht wieder die Anordnung von klauenförmigen Befestigungselementen anstelle von im Wesentlichen zylindrischen Halteelementen an der Montageeinheit der Vorrichtung zum Formen von fließfähigem Material vor, wobei an der Montageeinheit des Gleitschalungsfertigers nicht klauenförmige Befestigungselemente, sondern im Wesentlichen zylindrische Halteelemente vorgesehen sind.

Bei einer bevorzugten Ausführungsform sind zwei vordere und zwei hintere oder ein hinteres und zwei vordere Halteelemente vorgesehen. Die Halteelemente können unterschiedlich ausgebildet sein, soweit sie von den klauenförmigen Befestigungselementen umfasst werden können. Vorzugsweise sind die Halteelemente Bolzen, die platzsparend an der Montageeinheit angeordnet werden können. Die Halteelemente können aber auch Haltestangen sein.

Um die Vorrichtung zum Formen besonders einfach aufnehmen zu können, sieht eine besonders bevorzugte Ausführungsform eine Führungseinrichtung mit mindestens einer Führungsbahn vor, die in Richtung eines Halteelements verläuft. Vorzugsweise erstreckt sich die mindestens eine Führungsbahn in Arbeitsrichtung des Gleitschalungsfertigers.

Eine besonders bevorzugte Ausführungsform sieht für sämtliche Halteelemente Führungsbahnen vor. Die Führungsbahnen werden vorzugsweise von Leitblechen begrenzt, die an einer oder beiden Seiten der Führungsbahnen angeordnet sein können. Die Leitbleche der Führungseinrichtung können auch zur Befestigung der Halteelemente dienen.

Bei der alternativen Ausführungsform mit klauenförmigen Befestigungselementen an der Montageeinheit der Vorrichtung zum Formen von fließfähigem Material sind die Führungsbahnen an der Montageeinheit des Gleitschalungsfertigers vorgesehen, an der die im Wesentlichen zylindrischen Halteelemente angeordnet sind.

Im Folgenden werden verschiedene Ausführungsbeispiele der Erfindung unter Bezugnahme auf die Figuren näher erläutert.
- Fig. 1A: Ein Ausführungsbeispiel eines Gleitschalungsfertigers in der Seitenansicht ohne Fördereinrichtung,
- Fig. 1B: den Gleitschalungsfertiger von Fig. 1 A in der Draufsicht mit der vorgesehenen Fördereinrichtung,
- Fig. 2: die Vorrichtung zum Formen von fließfähigem Material für den Gleitschalungsfertiger von den Figuren 1 A und 1 B,
- Fig. 3: die Montageeinheit des Gleitschalungsfertigers von den Figuren 1 A und 1 B,
- Fig. 4: eine Teilansicht der Montageeinheit des Gleitschalungsfertigers von den Figuren 1 A und 1 B und der Montageeinheit der Vorrichtung zum Formen von Fig. 2 vor der Montage der Vorrichtung zum Formen an dem Gleitschalungsfertiger,
- Fig. 5: eine Teilansicht der beiden Montageeinheiten von Fig. 4 nach der Montage der Vorrichtung zum Formen an dem Gleitschalungsfertiger,
- Fig. 6: ein weiteres Ausführungsbeispiel der Montageeinheiten von Gleitschalungsfertiger und Vorrichtung zum Formen vor der Montage der Vorrichtung zum Formen an dem Gleitschalungsfertiger in einer Teilansicht,
- Fig. 7: eine Teilansicht der beiden Montageeinheiten von Fig. 6 nach der Montage der Vorrichtung zum Formen an dem Gleitschalungsfertiger und
- Fig. 8: eine alternative Ausführungsform, bei der die im Wesentlichen zylindrischen Halteelemente an der Montageeinheit des Gleitschalungsfertigers und die klauenförmigen Befestigungselemente an der Montageeinheit der Vorrichtung zum Formen von fließfähigem Material angeordnet sind.

Die Figuren 1A und 1B zeigen einen Gleitschalungsfertiger, der in der Europäischen Patentanmeldung EP 1 103 659 A2 im Einzelnen beschrieben ist. Da der Gleitschalungsfertiger als solcher zum Stand der Technik gehört, werden hier nur die für die Erfindung wesentlichen Komponenten der Baumaschine beschrieben.

Der Gleitschalungsfertiger 1 weist einen Maschinenrahmen 2 auf, der von einem Fahrwerk 3 getragen wird. Das Fahrwerk 3 weist zwei vordere und zwei hintere Kettenlaufwerke 4A, 4B auf, die an vorderen und hinteren Hubsäulen 5A, 5B befestigt sind, so dass der Maschinenrahmen 2 gegenüber dem Boden in der Höhe verstellbar ist. Die Arbeitsrichtung des Gleitschalungsfertigers bzw. der Vorrichtung zum Formen von fließfähigem Material ist mit einem Pfeil gekennzeichnet.

Der Fahrstand 6 des Gleitschalungsfertigers ist in Fahrt-oder Arbeitsrichtung A vor der hinteren Hubsäule 5B und die Antriebseinheit 7 für die Hydraulikaggregate in Arbeitsrichtung A hinter der hinteren Hubsäule 5B angeordnet. Unterhalb des Fahrstands 6 befindet sich am Maschinenrahmen 2 eine in der Höhe und quer zur Arbeitsrichtung A verstellbare Montageeinheit 8, an der eine entsprechende Montageeinheit 9 einer auswechselbaren Vorrichtung 10 zum Formen von fließfähigem Material, insbesondere Beton, befestigt wird, die nachfolgend als Betonmulde bezeichnet wird. Die in den Figuren 1 A und 1 B nur andeutungsweise dargestellten Montageeinheiten 8, 9 des Gleitschalungsfertigers 1 und der Betonmulde 10 werden unter Bezugnahme auf die Figuren 2 bis 7 noch im Einzelnen beschrieben.

Fig. 2 zeigt eine perspektivische Darstellung der Betonmulde 10, die über eine Schütte 11 verfügt, die oberhalb einer Form 12 angeordnet ist, die von seitlichen Platten 12A, 12B begrenzt ist. Die Schütte 11 dient der Zufuhr von Beton mit der in Fig. 1B dargestellten Förderreinrichtung 23 des Gleitschalungsfertigers 1. In Arbeitsrichtung A hinter der Schütte 11 befindet sich oberhalb der Form 12 die Montageeinheit 9 der Betonmulde 10, die mit der Schütte 11 und der Form 12 über Streben 13 fest verbunden ist.

Fig. 3 zeigt die Montageeinheit 8 des Gleitschalungsfertigers 1, an der die zugehörige Montageeinheit 9 der Betonmulde 10 montiert wird. Die Montageeinheit 8 des Gleitschalungsfertigers ist an Vierkantprofilen 15A, 15B quer zur Arbeitsrichtung A mit nicht dargestellten Kolben-/Zylinderanordnungen verfahrbar. Die Montageeinheit 8 weist eine Montageplatte 8A auf, die mit vertikalen Kolben-/Zylinderanordnungen 14A, 14B relativ zum Maschinenrahmen 2 höhenverstellbar befestigt ist. An der Unterseite der Montageplatte 8A sind in einer gemeinsamen horizontalen Ebene zwei in Arbeitsrichtung vordere, klauenförmige Befestigungselemente 16A, 16B und ein in Arbeitsrichtung A hinteres, klauenförmiges Befestigungselement 16C befestigt, deren Öffnungen 39 in Arbeitsrichtung A weisen. Das hintere Befestigungselement 16C liegt auf einer Achse, die mittig zwischen den vorderen Befestigungselementen 16A, 16B verläuft. Eine Verstellung der Montageplatte quer zur Arbeitsrichtung und in der Höhe ist aber nicht zwingend erforderlich, da der Maschinenrahmen selbst verfahren werden kann.

Die klauenförmigen Befestigungselemente 16A, 16B, 16C weisen jeweils einen oberen und unteren Abschnitt 40A, 40B sowie einen hinteren Abschnitt 40C auf, die einen im Wesentlichen hohlzylindrischen Aufnahmebereich 41 zur Aufnahme von Halteelementen der Montageeinheit der Vorrichtung zum Formen von fließfähigem Material begrenzen, die als im Wesentlichen zylindrische Körper ausgebildet sind. Dabei sind die klauenförmigen Befestigungselemente derart an der Montageeinheit 8 angeordnet sind, dass die durch den hohlzylindrischen Aufnahmebereich 41 verlaufende Achse 42 sich quer zur Arbeitsrichtung A des Gleitschalungsfertigers erstreckt.

Den Befestigungselementen 16A, 16B, 16C der Montageeinheit 8 des Gleitschalungsfertigers 1 sind Halteelemente 17A, 17B, 17C zugeordnet, die an der Montageeinheit 9 der Betonmulde 10 in der gleichen geometrischen Anordnung vorgesehen sind. Die Halteelemente 17A, 17B, 17C sind zylindrische Körper, insbesondere Bolzen, die an der Oberseite einer Montageplatte 9A der Montageeinheit 9 in einer gemeinsamen Ebene befestigt sind. Die Längsachse 43 der als zylindrische Körper ausgebildeten Halteelemente 17A, 17B, 17C verläuft quer zur Arbeitsrichtung A der Vorrichtung zum Formen von fließfähigem Material. Das in Arbeitsrichtung hintere Halteelement 17C der Montageplatte 9A ist mittig angeordnet, während die beiden vorderen Halteelemente 17A und 17B zu beiden Seiten des hinteren Halteelements angeordnet sind.

Darüber hinaus weist die Montageeinheit 9 der Betonmulde 10 eine Führungseinrichtung 18 für die Befestigungselemente 16A, 16B, 16C des Gleitschalungsfertigers 1 auf. Die Führungseinrichtung 18 umfasst zwei seitliche in Arbeitsrichtung auf die vorderen Halteelemente 17A, 17B zulaufende vordere Führungsbahnen 18A, 18B und eine auf das hintere Halteelement 17C zulaufende hintere Führungsbahn 18C auf. Die vorderen Führungsbahnen 18A, 18B werden jeweils von zwei inneren Leitblechen 19, 20 und zwei äußeren Leitblechen 21, 22 begrenzt, deren Abstand zueinander,zu den Halteelementen 17 hin abnimmt. Die inneren Leitbleche 19, 20 erstrecken sich nach hinten zu dem hinteren Halteelement 18C, um dann auseinander zu laufen, so dass sie die hintere Führungsbahn 18C von beiden Seiten begrenzen.

Zur Montage der Betonmulde 10 wird die Montageeinheit 8 des Gleitschalungsfertigers 1 derart verfahren, dass sich die klauenförmigen Befestigungselemente 16A, 16B, 16C in etwa auf der gleichen Höhe und in Arbeitsrichtung hinter den zugehörigen Halteelementen 17A, 17B, 17C der Betonmulde befinden. Anschließend wird die Montageeinheit 8 des Gleitschalungsfertigers in Arbeitsrichtung verfahren, so dass die klauenförmigen Befestigungselemente 16 die Halteelemente 17 umgreifen. Eine genaue Positionierung ist nicht erforderlich, da die Leitbleche 19, 20, 21, 22 der Führungseinrichtung 18 die Befestigungselemente 16 beim Vorschub der Montageeinheit 8 entsprechend ausrichten.

Die vorderen Befestigungselemente 16A, 16B weisen an ihrem unteren Schenkel jeweils eine muldenförmige Vertiefung 39A auf, deren Abmessung etwa dem Durchmesser eines Halteelements entspricht. Dadurch wird eine Art Haken geschaffen, in denen die Halteelemente sicher eingehängt sind. Folglich bilden die vorderen Befestigungselemente 16A, 16B eine Art Festlager. Das hintere Befestigungselement 16C hingegen weist eine muldenförmige Vertiefung nicht auf. Vorzugsweise ist der Abstand zwischen dem hinteren Befestigungselement 16C und den nebeneinander liegenden vorderen Befestigungselementen 16A geringfügig größer als der Abstand zwischen dem hinteren Halteelement 17C und den vorderen Halteelementen 17A, 17B, so dass das hintere Halteelement 17C nicht an der Innenseite des hinteren Befestigungselements 16C anschlägt, wenn die vorderen Halteelemente 17A, 17B in den muldenförmigen Vertiefungen 39 der vorderen Befestigungselemente hängen. Dadurch wird mit dem hinteren Halteelement eine Art Loslager geschaffen, so dass die Fertigungstoleranzen ausgeglichen werden.

Die aus den beiden Montageeinheiten 8, 9 bestehende Wechselvorrichtung nimmt nicht nur die Gewichtskraft der Betonmulde 10 auf, sondern kann auch eine dazu in entgegengesetzter Richtung wirkende Kraft oder weitere bei der Anwendung in unterschiedlichen Richtungen auftretende Reaktionskräfte aufnehmen. Während des Vorschubs des Gleitschalungsfertigers in Arbeitsrichtung werden die zylindrischen Halteelemente 17 in die klauenförmigen Befestigungselemente 16 gedrückt, die in Arbeitsrichtung geöffnet sind. Dadurch kann sich die Betonmulde während des normalen Betriebs des Gleitschalungsfertigers selbst dann nicht lösen, wenn eine weitere Verriegelung der Halteelemente in den Befestigungselementen nicht vorgesehen ist. Bei dem vorliegenden Ausführungsbeispiel ist aber eine Verriegelungsvorrichtung 24 an der Montageeinheit 8 des Gleitschalungsfertigers 1 vorgesehen, mit der die Halteelemente in den Öffnungen der Befestigungselemente gesichert werden. Die Verrieglungsvorrichtung braucht aber nur dann Kräfte aufzunehmen, wenn der Gleitschalungsfertiger extrem stark nach vorne geneigt wird, was nicht der Normalfall ist. Selbst dann sind die von der Verriegelungsvorrichtung aufzunehmenden Kräfte gering.

Die Verriegelungsvorrichtung 24 weist bei dem vorliegenden Ausführungsbeispiel nur ein Verriegelungselement 25 auf, das zwischen einer ersten Position, in der die Halteelemente in den Befestigungselementen frei sind, und einer zweiten Position bewegbar ist, in der die Halteelemente in den Befestigungselementen dadurch verriegelt sind, dass die Montageplatte 8A der Montageeinheit 8 des Gleitschalungsfertigers 1 gegenüber der Montageplatte 9A der Montageeinheit 9 der Betonmulde 10 nicht entgegen Arbeitsrichtung bewegt werden kann.

Das Verriegelungselement 25 befindet sich an dem freien Ende eines Kolben 26 einer Kolben-/Zylinderanordnung 27, die an der Montageeinheit 8 des Gleitschalungsfertigers derart befestigt ist, dass die Achse der Kolbenstange 26 schräg zu der Horizontalen verläuft. Neben dem Verriegelungselement 25 weist die Verriegelungsvorrichtung 24 ein Anschlagelement 28 auf, das an der Montageeinheit 9 der Betonmulde 10 vorgesehen ist. Das Anschlagelement 28 weist eine gegenüber der Horizontalen schräg verlaufende Anschlagfläche 28A auf, an der das Verriegelungselement 25 in der verriegelten Position anschlägt, so dass die beiden Montageplatten 8A, 9A nicht gegeneinander verschoben werden können und die Halteelemente 17 in den Befestigungselementen 16 gesichert sind.

Fig. 4 zeigt die Verriegelungsvorrichtung 24, wenn der Kolben 26 mit dem Verriegelungselement 25 eingefahren ist. Dann kann die Montageplatte 8A des Gleitschalungsfertigers 1 auf die Montageplatte 9A der Betonmulde 10 von hinten aufgeschoben werden.

Fig. 5 zeigt die Kolben-/Zylinderanordnung 27, wenn der Kolben 26 mit dem Verriegelungselement 25 ausgefahren ist. Das Verriegelungselement 25 schlägt dann gegen die in Arbeitsrichtung weisende Anschlagfläche 28A des Anschlagselements 28 an, das im Zentrum der Montageplatte 9A zwischen den Halteelementen 17 angeordnet ist. Das Verriegelungselement 25 weist einen kegelstumpfförmigen Abschnitt 25A auf, der in eine entsprechende kegelförmige Ausnehmung 28B der Anschlagfläche 28A des Anschlagselements 28 greift. Die Leitbleche der Führungseinrichtung bilden seitliche Anschläge, die größere Kräfte quer zur Arbeitsrichtung aufnehmen können, so dass die Verriegelungsvorrichtung 24 auch hier lastfrei bleibt.

Die Figuren 6 und 7 zeigen ein weiteres Ausführungsbeispiel der erfindungsgemäßen Wechselvorrichtung für die Betonmulde. Das Ausführungsbeispiel von den Figuren 6 und 7 unterscheidet sich von dem unter Bezugnahme auf die Figuren 2 bis 5 beschriebenen Ausführungsbeispiel dadurch, dass anstelle von zwei vorderen seitlichen Befestigungs- und Halteelementen und einem mittigen hinteren Befestigungs- und Halteelement jeweils zwei vordere und zwei hintere Befestigungs- und Halteelementen an den Montageplatten der beiden Montageeinheiten von Gleitschalungsfertiger und Betonmulde vorgesehen sind. Darüber hinaus verfügt die Verriegelungseinrichtung nicht über nur ein, sondern zwei Verriegelungselemente, die mit zwei Anschlagselementen zusammenwirken. Die einander entsprechenden Teile sind mit den gleichen Bezugszeichen versehen.

An der Unterseite der Montageplatte 8A der Montageeinheit 8 des Gleitschalungsfertigers 1 sind zwei in Arbeitsrichtung vordere klauenförmige Befestigungselemente 16A, 16B und zwei hintere klauenförmige Befestigungselemente 16D, 16E in einer gemeinsamen Ebene angeordnet, die in Arbeitsrichtung geöffnet sind. Die ersten bzw. zweiten Befestigungselemente 16A, 16D bzw. 16B, 16E liegen jeweils auf einer Längsachse hintereinander. In der gleichen geometrischen Anordnung befinden sich an der Oberseite der Montageplatte 9A der Montageeinheit 9 der Betonmulde 10 vier Halteelemente 17A, 17B, 17D 17E, die in die Öffnungen 39 der klauenförmigen Befestigungselemente greifen, wenn die Betonmulde 10 aufgenommen wird. Bei diesem Ausführungsbeispiel umfasst die Führungseinrichtung 18 vier Führungsbahnen 18A, 18B, 18D und 18E, die auf die Halteelemente in Arbeitsrichtung zulaufen. Die vorderen Führungsbahnen 18A, 18B werden jeweils von inneren Leitblechen 31, 32 und äußeren Leitblechen 33, 34 begrenzt, wobei die inneren Leitbleche 31, 32 in Arbeitsrichtung auseinander laufen. An den vorderen inneren und äußeren Leitblechen 31, 32 bzw. 33, 34 sind die vorderen Halteelemente 17A, 17B befestigt. Die hinteren Halteelemente 17D, 17E sind an hinteren inneren und äußeren Leitblechen 35, 36 bzw. 37, 38 der Führungseinrichtung 18 befestigt, wobei die inneren Leitbleche in Arbeitsrichtung nach außen verlaufen.

Bei dem Ausführungsbeispiel von den Figuren 6 und 7 weist die Verriegelungsvorrichtung 24 zum Verriegeln der Halteelemente in den Befestigungselementen zwei zwischen den vorderen und hinteren Befestigungs- und Halteelementen angeordnete Verriegelungselemente 25 auf, die wieder in einer schräg zur Horizontalen verlaufenden Richtung auf zugehörige Anschlagelemente 28 verfahren werden können. Beide Verriegelungselemente befinden sich an den Enden von Kolben 26 der Kolben-/Zylinderanordnungen 27. Die Anschlagelemente 28 sind bei diesem Ausführungsbeispiel Platten, die an den vorderen schräg verlaufenden Enden der hinteren Leitbleche 35, 36 bzw. 37, 38 der Führungseinrichtung 18 befestigt sind. In den Anschlagflächen der Anschlagelemente können wieder kegelförmige Ausnehmungen vorgesehen sein, in denen sich die kegelstumpfförmigen Abschnitte der Verriegelungselemente zentrieren.

Fig. 6 zeigt die Position, in die die Montageeinheit 8 des Gleitschalungsfertigers 1 gebracht wird, um die Betonmulde 10 aufzunehmen, während Fig. 7 die Position zeigt, in der die klauenförmigen Befestigungselemente 16 die Halteelemente 17 umgreifen. Um die Betonmulde 10 an dem Gleitschalungsfertiger zu sichern, werden die Kolben 26 der beiden Kolben-/Zylinderanordnungen 27 der Verriegelungsvorrichtung 24 ausgefahren, so dass die Verriegelungselemente 25 an den Anschlagflächen 28A der jeweiligen Anschlagelemente 28 anschlagen. Dabei müssen die Kolben-/Zylinderanordnungen 27 aber wieder nur die Kräfte aufnehmen, die in Arbeitsrichtung wirken, nicht aber die Gewichtskraft der Betonmulde und die entgegen der Arbeitsrichtung wirkenden Kräfte. Kräfte in Arbeitsrichtung treten aber während des normalen Betriebs des Gleitschalungsfertigers nicht auf. Wenn sie in bestimmten Situationen dennoch auftreten sollten, sind diese Kräfte im Vergleich zu den anderen Kräften aber nur gering, so dass die Verriegelungsvorrichtung selbst dann nur verhältnismäßig gering belastet wird.

Die Figuren 1 bis 7 zeigen Ausführungsbeispiele, bei denen die klauenförmigen Befestigungselemente an der Montageeinheit des Gleitschalungsfertigers und die Halteelemente, die als zylindrische Körper ausgebildet sind, an der Montageeinheit der Vorrichtung zum Formen von fließfähigem Material angeordnet sind. Für den Fachmann ist selbstverständlich, dass die zylindrischen Halteelemente auch an der Montageeinheit des Gleitschalungsfertigers und die klauenförmigen Befestigungselemente an der Montageeinheit der Vorrichtung zum Formen von fließfähigem Material angeordnet sein können, was der kinematischen Umkehr der Anordnung der Montageeinheiten entspricht.

Hierfür sind lediglich die Montageplatte der Montageeinheit des Gleitschalungsfertigers mit den klauenförmigen Befestigungselementen gegen die Montageplatte der Vorrichtung zum Formen von fließfähigem Material mit den zylindrischen Halteelementen auszutauschen. Dabei verlaufen die Achsen der zylindrischen Halteelemente der Montageeinheit des Gleitschalungsfertigers wieder quer zur Arbeitsrichtung. Die klauenförmigen Befestigungselemente der Montageeinheit der Vorrichtung zum Formen von fließfähigem Material sind entgegen der Arbeitsrichtung geöffnet. Diese Anordnung entspricht der unter Bezugnahme auf die Figuren 1 bis 7 beschriebenen Ausführungsform mit der Ausnahme, dass die Montageinheiten um 180° um eine horizontale Achse, beispielsweise die Achse 43 (Fig. 4), gedreht sind. Bei dieser alternativen Ausführungsform ist von Vorteil, wenn die Kolben-/Zylinderanordnungen der Verriegelungsvorrichtung nicht an der Montageeinheit der Vorrichtung zum Formen von fließfähigem Material, sondern an der Montageeinheit des Gleitschalungsfertigers vorgesehen sind, wobei die zugehörigen Anschlagelemente nicht an der Montageeinheit des Gleitschalungsfertigers, sondern an der Montageeinheit der Vorrichtung zum Formen von fließfähigem Material vorgesehen sind, so dass die zur Betätigung der Kolben-/Zylinderanordnung erforderliche Hydraulik nicht Bestandteil der auswechselbaren Betonmulde ist.

Fig. 8 zeigt die alternative Ausführungsform, bei der die zylindrischen Halteelemente an der Montageeinheit des Gleitschalungsfertigers und die klauenförmigen Befestigungselemente an der Montageeinheit der Vorrichtung zum Formen von fließfähigem Material angeordnet sind. Mit Ausnahme der umgekehrten Anordnung von Befestigungs- und Halteelementen entspricht die Anordnung von Fig. 8 der Anordnung von den Figuren 6 und 7, wobei in Fig. 8 nur die Montageplatten der Montageeinheiten mit den Befestigungs- und Halteelementen gezeigt sind. Die einander entsprechenden Teile der umgekehrten Anordnung sind mit den gleichen Bezugszeichen versehen.

Bei der alternativen Ausführungsform sind die klauenförmigen Befestigungselemente (16A bis 16D) nicht in Arbeitsrichtung A der Vorrichtung zum Formen von fließfähigem Material, sondern entgegen der Arbeitsrichtung geöffnet, so dass die zylindrischen Halteelemente (17A, 17D) die klauenförmigen Befestigungselemente ohne die Notwendigkeit einer Verriegelung erfassen können. Während die klauenförmigen Befestigungselemente (16A, 16D) entgegen der Arbeitsrichtung A geöffnet sind, verlaufen die Achsen 43 der zylindrischen Halteelemente (17A, 17D) quer zur Arbeitsrichtung. Wenn eine Verriegelung nicht vorgesehen ist, kann die Vorrichtung zum Formen von fließfähigem Material erst dann abgenommen werden, wenn der Gleitschalungsfertiger bzw. dessen Montageeinheit entgegen der Arbeitsrichtung A verfahren wird.

Bei der alternativen Ausführungsform von Fig. 8 ist die Verriegelungsvorrichtung 24 vorzugsweise nicht an der Montageeinheit der Vorrichtung zum Formen von fließfähigem Material und das Anschlagelement 28 nicht an der Montageeinheit des Gleitschalungsfertigers angeordnet, sondern die Verriegelungsvorrichtung 24 befindet sich an der Montageplatte 8A des Gleitschalungsfertigers und das Anschlagelement 28 an der Montageplatte 9A der Vorrichtung zum Formen von fließfähigem Material. Die Verriegelungsvorrichtung 24 ist derart angeordnet, dass deren Verriegelungselement 25 entgegen der Arbeitsrichtung A verfahren werden kann, wobei das Anschlagelement 28 derart angeordnet ist, dass dessen Anschlagfläche 28A in Arbeitsrichtung weist. Es ist aber möglich, die Verriegelungsvorrichtung an der Vorrichtung zum Formen von fließfähigem Material anzuordnen, was dann exakt der Umkehrung der Anordnung von den Figuren 6 und 7 entspricht.

## Patentansprüche

1. Selbstfahrender Oleitschalungsfertiger mit einer Vorrichtung zum Formen von fließfähigem Material, wobei der Gleitschalungsfertiger aufweist:
einen in der Höhe verstellbaren Maschinenrahmen (2), der von einem Fahrwerk (3) getragen wird, das vordere und hintere Kettenlaufwerke (4A, 4B) aufweist, die an vorderen und hinteren Hubsäulen (5A, 5B) befestigt sind,
wobei der Maschinenrahmen (2) eine Montageeinheit (8) zur Befestigung der Vorrichtung zum Formen von fließfähigem Material aufweist,
**dadurch gekennzeichnet,**
**dass** die Montageeinheit (8) des Maschinenrahmens (2) mindestens ein in Arbeitsrichtung (A) vorderes, klauenförmiges Befestigungselement (16A, 16B) zum Befestigen eines an einer Montageeinheit der Vorrichtung zum Formen des fließfähigen Materials vorgesehenen vorderen im Wesentlichen zylindrischen Halteelements und mindestens ein in Arbeitsrichtung (A) hinteres klauenförmiges Befestigungselement (16C; 16D, 16E) zum Befestigen eines an der Montageeinheit der Vorrichtung zum Formen des fließfähigen Materials vorgesehenen hinteren im Wesentlichen zylindrischen Halteelements aufweist, wobei die klauenförmigen Befestigungselemente derart unbeweglich an der Montageeinheit (8) des Maschinenrahmens (2) befestigt sind, dass diese in Arbeitsrichtung (A) geöffnet sind, und
**dass** die Vorrichtung zum Formen von fließfähigem Material eine Montageeinheit (9) aufweist, an der mindestens ein in Arbeitsrichtung (A) vorderes im Wesentlichen zylindrisches Halteelement (17A, 17B) und mindestens ein in Arbeitsrichtung hinteres im Wesentlichen zylindrisches Halteelement (17C; 17D, 17E) befestigt sind, deren Achsen (43) im Wesentlichen quer zur Arbeitsrichtung (A) angeordnet sind, oder
**dass** die Montageeinheit (8) des Maschinenrahmens (2) mindestens ein in Arbeitsrichtung vorderes im Wesentlichen zylindrisches Halteelement (17A, 17B) zum Befestigen eines an einer Montageeinheit der Vorrichtung zum Formen des fließfähigen Materials vorgesehenen vorderen klauenförmigen Befestigungselements und mindestens ein in Arbeitsrichtung hinteres im Wesentlichen zylindrisches Halteelement (17C; 17D, 17E) zum Befestigen eines an der Montageeinheit der Vorrichtung zum Formen des fließfähigen Materials vorgesehenen hinteren klauenförmigen Befestigungselements aufweist, wobei die Achsen der im Wesentlichen zylindrischen Halteelemente im Wesentlichen quer zur Arbeitsrichtung (A) angeordnet sind, und
**dass** die Vorrichtung zum Formen von fließfähigem Material eine Montageeinheit (9) mit mindestens einem in Arbeitsrichtung (A) vorderen klauenförmigen Befestigungselement (16A) und mindestens einem in Arbeitsrichtung hinteren klauenförmigen Befestigungselement (16D) aufweist, die derart unbeweglich an der Montageeinheit (9) des Maschinenrahmens (2) befestigt sind, dass diese entgegen der Arbeitsrichtung (A) geöffnet sind,
so **dass** das mindestens eine vordere bzw. hintere klauenförmige Befestigungselement auf das mindestens eine vordere bzw. hintere im Wesentlichen zylindrische Halteelement aufschiebbar ist.

2. Gleitschalungsfertiger nach Anspruch 1, **dadurch gekennzeichnet, dass** die klauenförmigen Befestigungselemente (16A bis 16E) an der Montageeinheit (8) des Maschinenrahmens (2) angeordnet sind und einen im Wesentlichen hohlzylindrischen Aufnahmebereich (42) zur Aufnahme der Halteelemente der Montageeinheit der Vorrichtung zum Formen von fließfähigem Material aufweisen, wobei die klauenförmigen Befestigungselemente (16A bis 16E) derart an der Montageeinheit (8) des Maschinenrahmens (2) angeordnet sind, dass die durch deren hohlzylindrischen Aufnahmebereich (41) verlaufenden Achsen (42) quer zur Arbeitsrichtung (A) verlaufen.

3. Gleitschalungsfertiger nach Anspruch 1, **dadurch gekennzeichnet, dass** die klauenförmigen Befestigungselemente (16A bis 16E) bzw. die im Wesentlichen zylindrischen Halteelemente (17A bis 17E) an der Unterseite der Montageeinheit (8) des Maschinenrahmens (2) angeordnet sind.

4. Gleitschalungsfertiger nach einem der Ansprüche 1 bis 3, **dadurch gekennzeichnet, dass** zwei in Arbeitsrichtung vordere und mindestens ein in Arbeitsrichtung hinteres klauenförmiges Befestigungselement (16A, 16B; 16D, 16E) vorgesehen sind.

5. Gleitschalungsfertiger nach einem der Ansprüche 1 bis 4, **dadurch gekennzeichnet, dass** eines der mindestens zwei klauenförmigen Befestigungselemente (16A, 16B) mit einer muldenförmigen Vertiefung (39) ausgebildet ist, während das andere der mindestens zwei klauenförmigen Befestigungselemente (16D, 16E) ohne eine muldenförmige Vertiefung ausgebildet ist.

6. Gleitschalungsfertiger nach einem der Ansprüche 1 bis 5, **dadurch gekennzeichnet, dass** die Montageeinheit (8) des Maschinenrahmens (2) eine Verriegelungsvorrichtung (24) aufweist, die zwischen einer ersten Position, in der das mindestens eine vordere bzw. hintere klauenförmigen Befestigungselement auf das mindestens eine vordere bzw. hintere im Wesentlichen zylindrische Halteelement aufschiebbar ist, und einer zweiten Position bewegbar ist, in der das Halteelement in dem Befestigungselement gesichert ist.

7. Gleitschalungsfertiger nach Anspruch 6, **dadurch gekennzeichnet, dass** die Verriegelungsvorrichtung (24) mindestens ein Verriegelungselement (25) aufweist, das zwischen der ersten und zweiten Position in einer Richtung bewegbar ist, die entgegen der Arbeitsrichtung (A) gerichtet ist, und/oder das in einer gegenüber der Horizontalen schräg verlaufenden Richtung bewegbar ist.

8. Vorrichtung nach einem der Ansprüche 1 bis 7, **dadurch gekennzeichnet, dass** eine Führungseinrichtung (18) mit mindestens einer Führungsbahn (18A bis 18D) vorgesehen ist, die in Richtung eines im Wesentlichen zylindrischen Halteelements (17A bis 17E) verläuft.

9. Vorrichtung nach Anspruch 8, **dadurch gekennzeichnet, dass** die Führungseinrichtung (18) mindestens ein auf einer Seite der Führungsbahn (18A bis 18D) angeordnetes Leitblech (31 bis 38) aufweist.

10. Vorrichtung nach einem der Ansprüche 7 bis 9, **dadurch gekennzeichnet, dass** die Montageeinheit (9) der Vorrichtung zum Formen von fließfähigem Material mindestens ein Anschlagelement (28) aufweist, das eine Anschlagfläche (28A) für das Verriegelungselement (25) der Verriegelungsvorrichtung (24) aufweist.

11. Vorrichtung nach Anspruch 10, **dadurch gekennzeichnet, dass** die Anschlagfläche (28A) des Anschlagelements (28) in Arbeitsrichtung (A) weist, und/oder gegenüber der Horizontalen geneigt ist.

## Claims

1. Self-propelled slipform paver comprising an arrangement for moulding flowable material, the slipform paver comprising:
a chassis (2) able to be adjusted in the heightwise direction which is carried by running gear (3) which has front and rear track-laying units (4A, 4B) which are fastening to front and rear lifting columns (5A, 5B),
the chassis (2) having a mounting unit (8) for fastening on the arrangement for moulding flowable material,
**characterised in**
**that** the mounting unit (8) of the chassis (2) has at least one claw-like fastening member (16A, 16B) which is at the front in the direction of operation for fastening on a substantially cylindrical front mating member which is provided on a mounting unit of the arrangement for moulding the flowable material, and at least one claw-like fastening member (16C; 16D, 16E) which is at the rear in the direction of operation for fastening on a substantially cylindrical rear mating member which is provided on the mounting unit of the arrangement for moulding the flowable material, the claw-like fastening members being unmoveable fastened to the mounting unit (8) of the chassis (2) in such a way that the claw-like fastening members are open in the direction of operation (A), and
**that** the arrangement for moulding flowable material has a mounting unit (9) to which are fastened at least one substantially cylindrical mating member (17A, 17B) which is at the front in the direction of operation (A) and at least one substantially cylindrical mating member (17C; 17D, 17E) which is at the rear in the direction of operation (A), the axes (43) of which substantially cylindrical mating members are arranged substantially at right angles to the direction of operation (A), or
**that** the mounting unit (8) of the chassis (2) has at least one substantially cylindrical mating member (17A, 17B) which is at the front in the direction of operation for fastening on a front claw-like fastening member which is provided on a mounting unit of the arrangement for moulding the flowable material, and at least one substantially cylindrical mating member (17C; 17D, 17E) which is at the rear in the direction of operation for fastening on a rear claw-like fastening member which is provided on the mounting unit of the arrangement for moulding the flowable material, the axes of the substantially cylindrical mating members extending substantially at right angles to the direction of operation (A), and
**that** the arrangement for moulding flowable material has a mounting unit (9) having at least one claw-like fastening member (16A) which is at the front in the direction of operation (A) and at least one claw-like fastening member (16D) which is at the rear in the direction of operation, which fastening members are unmoveable fastened to the mounting unit (9) of the chassis (2) in such a way that they are open in the opposite direction to the direction of operation (A),
so that the at least one claw-like fastening member which is at the front or the at least one claw-like fastening member which is at the rear is able to be slid onto, respectively, the at least one substantially cylindrical mating member which is at the front and the at least one substantially cylindrical mating member which is at the rear,

2. Slipform paver according to claim 1, **characterised in that** the claw-like fastening members (16A to 16E) are arranged on the mounting unit (8) of the chassis (2) and have a receiving region (42) substantially in the form of a hollow cylinder to receive the mating members of the mounting unit of the arrangement for moulding flowable material, the claw-like fastening members (16A to 16E) being arranged on the mounting unit (8) in such a way that the axes (42) which pass through their receiving regions (41) in the form of hollow cylinders extend at right angles to the direction of operation (A).

3. Slipform paver according to claim 1, **characterised in that** the claw-like fastening members (16A to 16E) or the substantially cylindrical mating members (17A to 17E) are arranged on the underside of the mounting unit (8) of the chassis (2).

4. Slipform paver according to one of claims 1 to 3, **characterised in that** there are provided two claw-like fastening members which are at the front in the direction of operation and at least one claw-like fastening member which is at the rear in the direction of operation (16A, 16B; 16D, 16E).

5. Slipform paver according to one of claims 1 to 4, **characterised in that** one of the at least two claw-like fastening members (16A, 16B) is configured to have a trough-like depression (39) whereas the other of the at least two claw-like fastening members (16D, 16E) is configured not to have a trough-like depression.

6. Slipform paver according to one of claims 1 to 5, **characterised in that** the mounting unit (8) of the chassis (2) has a locking arrangement (24) which can be moved between a first position, in which the at least one front or back claw-like fastening member can be slid onto the at least one front or back substantially cylindrical mating member, and a second position, in which the mating member is secured in the fastening member.

7. Slipform paver according to claim 6, **characterised in that** the locking arrangement (24) has at least one locking member (25) which can be moved between the first and second positions in a direction which is directed in the opposite direction to the direction of operation (A), and/or which can be moved in a direction which extends obliquely to the horizontal.

8. Arrangement according to one of claims 1 to 7, **characterised in that** a guiding arrangement (18) having at least one guideway (18A to 18D) which extends in the direction of a substantially cylindrical mating member (17A to 17E) is provided.

9. Arrangement according to claim 8, **characterised in that** the guiding arrangement (18) has at least one guiding plate (31 to 38) which is arranged on one side of the guideway (18A to 18D).

10. Arrangement according to one of claims 7 to 9, **characterised in that** the mounting unit (9) of the arrangement for moulding has at least one abutment member (28) which has a face for contact (28A) for the locking member (25) of the locking arrangement (24).

11. Arrangement according to claim 10, **characterised in that** the face for contact (28A) of the abutment member (28) faces in the direction of operation and/or is inclined to the horizontal.

## Revendications

1. Finisseur à coffrage glissant automoteur avec un dispositif de formation de matériau coulant, dans lequel le finisseur à coffrage glissant présente :
un bâti de machine (2) réglable en hauteur qui est porté par un châssis (3) qui présente des mécanismes de roulement à chenille avant et arrière (4A, 4B) qui sont fixés au niveau de colonnes de levage avant et arrière (5A, 5B),
dans lequel le bâti de machine (2) présente une unité de montage (8) pour la fixation du dispositif de formation de matériau coulant,
**caractérisé en ce**
**que** l'unité de montage (8) du bâti de machine (2) présente au moins un élément de fixation (16A, 16B) en forme de mâchoire, avant dans le sens de travail (A) pour la fixation d'un élément de retenue sensiblement cylindrique, avant, prévu au niveau d'une unité de montage du dispositif de formation du matériau coulant et au moins un élément de fixation (16C ; 16D, 16E) en forme de mâchoire, arrière dans le sens de travail (A) pour la fixation d'un élément de retenue sensiblement cylindrique, arrière, prévu au niveau de l'unité de montage du dispositif pour la formation du matériau coulant, dans lequel les éléments de fixation en forme de mâchoire sont fixés de manière immobile au niveau de l'unité de montage (8) du bâti de machine (2) de telle manière que ceux-ci soient ouverts dans le sens de travail (A), et
**que** le dispositif de formation de matériau coulant présente une unité de montage (9), au niveau de laquelle au moins un élément de retenue (17A, 17B) sensiblement cylindrique, avant dans le sens de travail (A) et au moins un élément de retenue (17C ; 17D, 17E) sensiblement cylindrique, arrière dans le sens de travail sont fixés,
dont les axes (43) sont agencés sensiblement transversalement au sens de travail (A), ou que l'unité de montage (8) du bâti de machine (2) présente au moins un élément de retenue (17A, 17B) sensiblement cylindrique, avant dans le sens de travail pour la fixation d'un élément de fixation en forme de mâchoire, avant, prévu au niveau d'une unité de montage du dispositif de formation du matériau coulant et au moins un élément de retenue (17C ; 17D, 17E) sensiblement cylindrique, arrière dans le sens de travail pour la fixation d'un élément de fixation en forme de mâchoire, arrière, prévu au niveau de l'unité de montage du dispositif de formation du matériau coulant, dans lequel les axes des éléments de retenue sensiblement cylindriques sont agencés sensiblement transversalement au sens de travail (A), et
**que** le dispositif de formation de matériau coulant présente une unité de montage (9) avec au moins un élément de fixation (16A) en forme de mâchoire, avant dans le sens de travail (A) et au moins un élément de fixation (16D) en forme de mâchoire, arrière dans le sens de travail qui sont fixés de manière immobile au niveau de l'unité de montage (9) du bâti de machine (2) de telle manière que ceux-ci soient ouverts dans le sens inverse au sens de travail (A),
de sorte qu'au moins un élément de fixation en forme de mâchoire, avant ou arrière puisse être enfilé sur l'au moins un élément de retenue sensiblement cylindrique, avant ou arrière.

2. Finisseur à coffrage glissant selon la revendication 1, **caractérisé en ce que** les éléments de fixation (16A à 16E) en forme de mâchoire sont agencés au niveau de l'unité de montage (8) du bâti de machine (2) et présentent une zone de réception (42) sensiblement cylindrique et creuse pour la réception des éléments de retenue de l'unité de montage du dispositif de formation de matériau coulant, dans lequel les éléments de fixation (16A à 16E) en forme de mâchoire sont agencés au niveau de l'unité de montage (8) du bâti de machine (2) de telle manière que les axes (42) s'étendant au travers de leur zone de réception (41) cylindrique et creuse s'étendent transversalement au sens de travail (A).

3. Finisseur à coffrage glissant selon la revendication 1, **caractérisé en ce que** les éléments de fixation (16A à 16E) en forme de mâchoire ou les éléments de retenue (17A à 17E) sensiblement cylindriques sont agencés au niveau du côté inférieur de l'unité de montage (8) du bâti de machine (2).

4. Finisseur à coffrage glissant selon l'une des revendications 1 à 3, **caractérisé en ce que** deux éléments de fixation (16A, 16B ; 16D, 16E) avant dans le sens de travail et au moins un élément de fixation en forme de mâchoire, arrière dans le sens de travail sont prévus.

5. Finisseur à coffrage glissant selon l'une des revendications 1 à 4, **caractérisé en ce que** l'un des au moins deux éléments de fixation (16A, 16B) en forme de mâchoire est réalisé avec une cavité en forme d'auge (39), alors que l'autre des au moins deux éléments de fixation (16D, 16E) en forme de mâchoire est réalisé sans cavité en forme d'auge.

6. Finisseur à coffrage glissant selon l'une des revendications 1 à 5, **caractérisé en ce que** l'unité de montage (8) du bâti de machine (2) présente un dispositif de verrouillage (24) qui est mobile entre une première position, dans laquelle l'au moins un élément de fixation en forme de mâchoire, avant ou arrière est enfilable sur l'au moins un élément de retenue sensiblement cylindrique avant ou arrière, et une seconde position, dans laquelle l'élément de retenue est fixé dans l'élément de fixation.

7. Finisseur à coffrage glissant selon la revendication 6, **caractérisé en ce que** le dispositif de verrouillage (24) présente au moins un élément de verrouillage (25) qui est mobile entre la première et la seconde position dans un sens qui est dirigé dans le sens inverse au sens de travail (A) et/ou qui est mobile dans un sens s'étendant en biais par rapport à l'horizontale.

8. Dispositif selon l'une des revendications 1 à 7, **caractérisé en ce qu'**un dispositif de guidage (18) est prévu avec au moins une bande de guidage (18A à 18D) qui s'étend en direction d'un élément de retenue (17A à 17E) sensiblement cylindrique.

9. Dispositif selon la revendication 8, **caractérisé en ce que** le dispositif de guidage (18) présente au moins une tôle de guidage (31 à 38) agencée sur un côté de la bande de guidage (18A à 18D).

10. Dispositif selon l'une des revendications 7 à 9, **caractérisé en ce que** l'unité de montage (9) du dispositif de formation de matériau coulant présente au moins un élément de butée (28) qui présente une surface de butée (28A) pour l'élément de verrouillage (25) du dispositif de verrouillage (24).

11. Dispositif selon la revendication 10, **caractérisé en ce que** la surface de butée (28A) de l'élément de butée (28) est tournée dans le sens de travail (A) et/ou est inclinée par rapport à l'horizontale.
